# FASCICULE DE BREVET EUROPEEN

(11) **EP 1 274 622 B1**
(45) Date de publication et mention de la délivrance du brevet: **17.03.2004**
(21) Numéro de dépôt: 01925642.9
(22) Date de dépôt: 13.04.2001
(51) Int. Cl.: B63H 1/36, B63H 16/20

(54) **ENGIN NAUTIQUE PROPULSE PAR UN DISPOSITIF BIPALME MU PAR UN PEDALIER**
WASSERFAHRZEUG, WELCHES DURCH EIN PEDALBETRIEBENES ZWEISCHAUFELGERÄT ANGETRIEBEN WIRD
WATER CRAFT PROPELLED BY A DOUBLE-FLIPPER DEVICE ACTUATED BY A PEDAL MECHANISM

(30) Priorité: 17.04.2000 FR 0004929
(43) Date de publication de la demande: 15.01.2003
(73) Titulaire: Poissonnier, Didier, 31200 Toulouse (FR)
(72) Inventeur: Poissonnier, Didier, 31200 Toulouse (FR)
(74) Mandataire: Morelle, Guy Georges Alain
(86) Numéro de dépôt international: PCT/FR2001/001144
(87) Numéro de publication internationale: WO 2001/079058

(56) Documents cités:
- FR-A- 2 602 483
- FR-A- 2 752 214
- GB-A- 2 272 412
- US-A- 2 180 890
- US-A- 2 728 298
- US-A- 5 320 583

## Description

la présente invention concerne un dispositif de propulsion aquatique adapté à un plateau tel que décrit dans le préambule de la revendication 1. Un tel dispositif est décrit dans le document GB 227 241. Plus précisément, la présente invention concerne un engin nautique rigide ou goriflable propulsé par un dispositif bipalme. Ce dispositif est actionné par un pédalier aux branches creuses et de forme discoidale totalement immergé dont l'axe est relié à un mécanisme qui impulse un mouvement ondulatoire régulier et continu à deux tiges coulissant chacune dans un tube supportant des palmes aquatiques qui effectuent, par transmission du mouvement précité, un battement, dans un même plan vertical, en parallèle et de sens opposé.

Les engins nautiques de ce type comprennent traditionnellement un support flottant, assimilable à une perche, sur lequel se trouve sanglé l'utilisateur ce qui peut, en cas de retournement brusque, présenter un danger pour ledit utilisateur. Les parties saillantes de ces engins peuvent également présenter un danger, en milieu aquatique agité, pour les nageurs se trouvant à proximité. Les systèmes de propulsion de même nature correspondants comprenant un pédalier et un dispositif mono ou bipalme totalement immergés sont réalisés, soit sur le principe d'une godille mue par un pédalier à action rectiligne, soit par des palmes aquatiques fixées directement sur les pédales proprement dites. Dans le premier cas, l'effort nécessaire pour produire un mouvement de va-et-vient des pédales est important; dans le second cas, l'effet de propulsion des palmes est amoindri en raison d'un battement de type elliptique et non pas de sens opposé, effectué dans un même plan vertical, à l'instar de celui réalisé par l'homme et reconnu comme le plus performant.

L'engin nautique suivant l'invention permet de remédier à ces inconvénients.

Il comporte un flotteur rigide ou gonflable tout ou partie associé à un système de propulsion bipalme actionné par un pédalier aux branches de forme discoidale et dont les pédales comportent également une protection souple adéquate. Le flotteur, aux formes arrondies, est évidé à sa partie arrière pour permettre à l'utilisateur de prendre place à califourchon. Les parties jouxtant cet évidement comportent une légère surélévation vers l'avant, surélévation plus accentuée vers l'arrière tenant lieu de dossier, facilitant ainsi une position du corps infléchie dans le sens de la marche tout en maintenant efficacement la partie inférieure du dos sans attache fixe particulière; l'usager, en position infléchie vers l'avant, a la possibilité de s'agripper à deux poignées fixées de chaque côté du flotteur pour mieux assurer son équilibre. La direction est assurée en immergeant la main du côté souhaité, paume verticale.La partie arrière supérieure contribue à la flottabilité; un carénage fixe ou démontable, abritant le système de propulsion, ouvert à l'arrière pour permettre le battement des palmes, constitue la partie arrière inférieure de l'engin nautique. Les branches creuses du pédalier de forme discoidale contribuent également à la flottabilité; elles peuvent être de plus utilisées comme roues pour le déplacement à terre de l'engin, ce qui constitue un avantage complémentaire.Dans ce cas, l'engin est tiré par la poignée, située à la proue, prévue pour toute attache éventuelle en cas de remorquage en milieu aquatique.

Le dispositif bipalme comporte, suivant une première caractéristique, un pédalier aux branches creuses de forme discoidale, avec pédales démontables, et relié par son axe, comportant deux roues dentées, à deux secondes roues également dentées de diamètre supérieur sur chacune desquelles est fixé latéralement, en position diamétralement opposée, un ergot; deux tiges pivotent d'une part sur ces ergots et coulissent d'autre part à l'intérieur de deux tubes reliés au chassis du dispositif par des pivots; les palmes aquatiques sont fixées à l'extrémité de ces tubes. Les quatre roues dentées citées plus haut constituent une boîte de réduction. Ainsi, lorsque l'utilisateur, en position semi-immergée, actionne le pédalier, le mécanisme retenu permet d'amoindrir l'effort et imprime par l'intermédiaire des tiges coulissantes, décrivant au niveau des ergots et en opposé une rotation complète, une alternance de mouvements, également en sens opposé, des deux tubes sur lesquels sont fixées les palmes aquatiques; ce battement se limite à un simple mouvement de bascule autour de pivots en raison de la neutralisation des mouvements de poussée et du tirage en va-et-vient des tiges par coulissement de ces tiges dans les tubes correspondants; les palmes effectuent, en conséquence, un battement régulier et de sens opposé dans un même plan vertical.

Selon un autre mode de réalisation, les quatre roues dentées peuvent être remplacées par une bielle-manivelle, tenant lieu d'axe du pédalier, sur laquelle pivotent les deux tiges coulissantes évidées en amont à cet effet. Ce mode de réalisation apporte le même résultat que le précédent, à l'exception de ne pouvoir bénéficier, pour l'utilisateur, d'une réduction de l'effort déployé.

Les six dessins annexés illustrent l'invention. Les quatre premiers concernent le mécanisme de propulsion, les deux derniers l'engin flottant indissociable d'une meilleure mise en oeuvre du mécanisme précité.
- les figures 1 et 2 représentent en coupe le mécanisme complet de propulsion.
- la figure 3 représente une coupe transversale de la partie arrière de l'engin nautique faisant particulièrement ressortir le positionnement du pédalier ainsi que sa variante sous forme de bielle-manivelle.
- la figure 4 représente une branche du pédalier et son système de verrouillage.
- la figure 5 représente une vue latérale de l'engin nautique.
- la figure 6 représente une vue de dessus de l'engin nautique

En référence aux figures 1 et 2, le dispositif de propulsion comporte un pédalier aux branches creuses et de forme discoidale ( 1 ), avec pédales démontables dont la protection en matériau souple peut constituer la tête convexe et circulaire d'une vis de pression visant à rendre solidaires les deux pièces ( 2 ), dont l'axe supporte deux roues dentées s'engrenant avec deux roues dentées de diamètre supérieur ( 3 ) fixées au chassis d'un seul côté ( 9 ) pour permettre, en partie centrale, le libre mouvement rotatoire des tiges décrites plus loin. Deux ergots sont placés latéralement sur les roues précitées en position diamétralement opposée ( 4 ) ; sur ces ergots pivotent les têtes évidées de deux tiges ( 5 ) coulissant dans deux tubes ( 6 ) eux-mêmes fixés au chassis par pivots ( 7 ) en vue d'obtenir un mouvement de bascule. Les palmes aquatiques sont fixées à l'extrêmité de ces tubes ( 8 ) Les roues dentées ( 3 ) constituent une boîte de réduction. Le diamètre de ces roues dentées ainsi que la longueur des tiges ( 5 ) sont tels que la rotation desdites roues mues par le pédalier imprime aux tubes ( 6 ), par l'intermédiaire des tiges ( 5 ) et leur frottement et pression sur les parois intérieures de ces tubes ( 6 ), un mouvement de bascule, assimilable à un battement, répercuté aux palmes aquatiques qui y sont solidaires ( 8 ). Ce battement parallèle et de sens opposé s'effectue dans un même plan vertical, pour les raisons exposées plus haut, donnant aux palmes ( 8 ) toute leur efficacité. Dans cette forme de réalisation, l'axe des roues dentées supportant les tiges coulissantes ( 9 ) et les pivots supportant les tubes ( 7 ) doivent, pour obtenir le meilleur rendement des palmes, se situer dans un plan horizontal. Par contre, pour des raisons de fabrication industrielle ou autres, les deux axes de la boîte de réduction ( 9 ; 10 )peuvent se situer dans des plans différents compatibles avec un fonctionnement normal.

Le carénage abritant le dispositif de propulsion présente à l'arrière une ouverture ( 11 ) de telle sorte que les palmes aquatiques puissent battre librement.

Selon une variante illustrée en pointillé sur la figure 3, la boîte de réduction ( 3 ) est remplacée par une bielle-manivelle ( 3 bis ) servant d'axe au pédalier; les deux tiges coulissantes ( 5 ) pivotant autour des deux parties horizontales opposées prévues à cet effet peuvent effectuer, en amont, une rotation complète lors de la mise en action du pédalier en imprimant aux deux tubes ( 6 ) un mouvement de même nature que celui exposé au titre de la première forme de réalisation.

En référence aux figures 3 et 4, le carénage évidé ( 12 ) abritant le dispositif de propulsion, fixé sous la partie arrière supérieure du flotteur ( 13 ), est réalisé de telle sorte que sa garde au sol soit suffisante ( 14 ) pour permettre aux branches de forme discoidale du pédalier ( 1 ) d'être également utilisées comme roues. A cet effet, le pourtour de ces branches creuses contribuant à la flottabilité peut être recouvert d'un matériau caoutchouté ( 15 ).Les verrouillage et déverrouillage de ces branches ( 1 ) de l'axe du pédalier ( 10 ) est assuré manuellement par une clavette méplate ( 16 ), ajourée pour permettre d'y passer l'index, coulissant dans deux glissières latérales fixes ( 17 ). L'axe du pédalier ( 10 ) est évidé en biseau ( 18 ) pour faciliter le passage de la partie inférieure de la clavette et pour rendre ainsi les deux pièces solidaires l'une de l'autre. Des repères peuvent être portés sur la tranche visible de ces deux pièces pour faciliter la manoeuvre rapide relative au verrouillage.

Chaque protection en matériau souple des pédales ( 2 ) peut constituer la tête d'une vis de pression pour permettre le démontage éventuel de ces pédales vissées dans le corps des branches du pédalier

En référence aux figures 5 et 6, le flotteur rigide ou gonflable d'une forme spécifique pour un usage optimum du système de propulsion dans les meilleures conditions de sécurité, est évidé dans sa partie centrale ( 19 ) pour permettre à l'utilisateur de se positionner à califourchon. La partie située vers l'avant présente une légère surélévation ( 20) sur laquelle peut s'appuyer cet utilisateur en position infléchie dans le sens de la marche. Deux poignées sont prévues latéralement ( 22 ) pour pouvoir s'agripper et la surélévation située à l'arrière ( 21 ), formant dossier, permet de caler la partie inférieure du dos. L'accès aux pédales est facilité par l'évidement du carénage évoqué plus haut ( 12 ). Une poignée à la proue ( 23 ) est utilisée à la fois pour le remorquage éventuel en milieu aquatique et les déplacements à terre du flotteur.

L'engin nautique selon l'invention est destiné au grand public pour une utilisation de proximité en milieu aquatique dans le cadre d'activités nautiques touchant aux loisirs, au sport et à la santé.

## Revendications

1. Dispositif de propulsion aquatique adapté à un flotteur spécifique **caractérisé par** un pédalier immergé aux branches creuses et de forme discoidale ( 1 ) au pourtour caoutchouté ( 15 ) dont les pédales démontables comportent une protection latérale souple, convexe et circulaire ( 2 ) pouvant constituer la tête d'une vis de pression.

2. Dispositif selon la revendication 1 **caractérisé en ce que** l'axe du pédalier supporte deux roues dentées s'engrenant avec deux autres roues dentées de diamètre supérieur ( 3 ), formant boîte de réduction, dont les plus grandes ne sont reliées au chassis que latéralement ( 9 ) et dont chaque face interne supporte un ergot ( 4 ) placé en position diamétralement opposée l'un par rapport à l'autre.

3. Dispositif selon la revendication 2 **caractérisé en ce que** les quatre roues dentées ( 3 ) peuvent être remplacées par une bielle-manivelle ( 3 bis ) dont les deux parties horizontales se situent en position diamétralement opposée.

4. Dispositif selon les revendications 1, 2 et 3 **caractérisé par** deux tiges évidées ( 5 ) prenant appui sur des ergots ( 4 ), ou des parties horizontales d'une bielle-manivelle ( 3 bis ), autour desquels elles effectuent un mouvement rotatoire, et coulissant chacune dans des tubes ( 6 ) reliés au chassis par pivots ( 7 ).

5. Dispositif selon la revendication 4 en ce que les tiges ( 5 ) impriment par frottement et pression sur les parois intérieures des tubes ( 6 ) un mouvement de bascule parallèle et de sens opposé à ces tubes, mouvement transmis aux palmes aquatiques ( 8 ) fixées à leur extrêmité et qui se meuvent dans un même plan vertical.

6. Dispositif selon la revendication 1 **caractérisé par** un système manuel de verrouillage/déverrouillage composé d'une clavette méplate ( 16 ) coulissant dans deux glissières fixes latérales ( 17 ) et d'un axe de pédalier dont les bords des évidements transversaux au niveau de chaque branche du pédalier ( 1 ) sont réalisés en biseau ( 18 ).

7. Dispositif selon la revendication 1 **caractérisé en ce que** le flotteur rigide ou gonflable est évidé dans sa partie centrale latérale ( 19 ) et comporte de part et d'autre de cet évidement une légère surélévation vers l'avant ( 20 ) et une plus accentuée vers l'arrière formant dossier ( 21 ) ainsi que deux poignées disposées latéralement à l'avant ( 22 ) et une poignée à la proue ( 23 ).

8. Dispositif selon la revendication 1 **caractérisé en ce que** le flotteur rigide ou gonflable comporte à sa partie arrière un carénage fixe ou démontable, abritant son système de propulpulsion, présentant un évidement latéral dans sa partie inférieure ( 12 ), possédant une garde au sol suffisante ( 14 ) et formant un angle ouvert à sa partie arrière ( 11 ).

## Claims

1. Aquatic propulsion device adapted to a specific float, **characterised by** a submerged crank gear with hollow legs and of a disc-shaped form (1), with a rubberised circumference (15), the removable pedals of which comprise a flexible, convex and circular, lateral protection which is able to form the head of a locking screw

2. Device according to claim 1, **characterised in that** the axle of the crank gear supports two toothed wheels, which enmesh with two other toothed wheels of a larger diameter (3), forming a reduction gear box, of which the larger are only connected to the frame laterally (9), and each internal face of which supports a pin (4) placed in a position diametrically opposite with respect to each other.

3. Device according to claim 2, **characterised in that** the four toothed wheels (3) can be replaced by a connecting rod (3a), the two horizontal parts of which are situated in a diametrically opposite position.

4. Device according to the claims 1, 2 and 3, **characterised by** two recessed rods (5), which are supported on the pins (4) or on horizontal parts of a connecting rod (3a), about which they effect a rotatory movement, each sliding in tubes (6) which are connected to the frame by pivots (7).

5. Device according to claim 4, (characterised) in that the rods (5) communicate to these tubes, by means of friction and pressure on the internal walls of the tubes (6), a pivoting movement which is parallel and in an opposite direction, which movement is transmitted to the aquatic paddles (8) which are attached at their end and are driven in the same vertical plane.

6. Device according to claim 1, **characterised by** a manual system of locking/unlocking comprising a flattened hasp (16), which slides in two fixed, lateral slides (17), and a crank gear axle, of which the edges of transverse recesses at the level of each leg of the crank gear (1) are produced as chamfers (18).

7. Device according to claim 1, **characterised in that** the rigid or inflatable float is recessed in its central, lateral part (19) and comprises, on both sides of this recess, a slight elevation towards the front (20) and one which is more accentuated towards the rear and forms the back of a seat (21) and also two handles which are disposed laterally at the front (22) and one handle at the prow (23).

8. Device according to claim 1, **characterised in that** the rigid or inflatable float comprises, at its rear part, a fairing which is fixed or removable, protects its propulsion system, presents a lateral recess in its lower part (12), possesses adequate ground clearance (14) and forms an open angle at its rear part (11).

## Patentansprüche

1. Vorrichtung zum Antrieb im Wasser, die an einen spezifischen Schwimmkörper angepasst ist,
**gekennzeichnet durch** eine scheibenförmige, Pedale und Lager aufweisende Unterwasser-Tretkurbel (1) mit hohlen Schenkeln, die im äußeren Umfang mit Gummibelag (15) versehen ist, deren abnehmbare Pedale einen seitlichen elastischen, konvexen und kreisförmigen Schutz (2) aufweisen, welcher den Kopf einer Press-Schraube bilden kann.

2. Vorrichtung nach Anspruch 1,
**dadurch gekennzeichnet, dass** die Achse der Tretkurbel zwei Zahnräder trägt, die mit zwei anderen Zahnrädern (3) eines größeren Durchmessers im Eingriff sind, die ein Reduktionsgetriebe bilden, von denen die größeren nur seitlich (9) mit dem Rahmen verbunden sind und deren jede Innenseite einen Nocken (4) trägt, der zueinander in diametral entgegengesetzter Position angeordnet ist.

3. Vorrichtung nach Anspruch 2,
**dadurch gekennzeichnet, dass** die vier Zahnräder (3) durch eine Kurbelstange (3 bis) ersetzt werden können, deren zwei horizontale Abschnitte in diametral entgegengesetzter Position gelegen sind.

4. Vorrichtung nach Anspruch 1, 2 und 3,
**gekennzeichnet durch** zwei hohle Stangen (5), die sich an Nocken (4) oder horizontalen Abschnitten einer Kurbelstange (3 bis) in Anlage befinden, um die herum sie eine Drehbewegung ausführen und die jeweils in Rohren (6) gleiten, die mit dem Rahmen **durch** Drehzapfen (7) verbunden sind.

5. Vorrichtung nach Anspruch 4,
**dadurch gekennzeichnet, dass** die Stangen (5) durch Reibung und Druck an den Innenwänden der Rohre (6) eine parallele und zu diesen Rohren entgegengesetzt gerichtete Kippbewegung eindrücken, die an die Schwimmflossen (8) übertragen wird, die an ihrem Ende befestigt sind und die sich in ein und derselben vertikalen Ebene bewegen.

6. Vorrichtung nach Anspruch 1,
**gekennzeichnet durch** ein manuelles Verriegelungs-/Entriegelungssystem, das aus einem abgeflachten Keil (16), der in zwei seitlichen festen Gleitschienen (17) gleitet, und aus einer Achse einer Tretkurbel zusammengesetzt ist, deren Ränder der transversalen Aussparungen auf Höhe eines jeden Schenkels der Tretkurbel (1) mit schrägen Kanten (18) ausgeführt sind.

7. Vorrichtung nach Anspruch 1,
**dadurch gekennzeichnet, dass** der starre oder aufblasbare Schwimmkörper in seinem seitlichen zentralen Abschnitt (19) hohl ist und beiderseits dieser Aussparung eine leichte nach vom gerichtete Überhöhung (20) und eine stärker hervorgehobene, nach hinten gerichtete, eine Rückenlehne (21) bildende Überhöhung sowie zwei Handgriffe aufweist, die seitlich, einer (22) vom und einer (23) am Bug angeordnet sind.

8. Vorrichtung nach Anspruch 1,
**dadurch gekennzeichnet, dass** der starre oder aufblasbare Schwimmkörper an seinem hinteren Abschnitt eine feste oder abnehmbare stromlinienförmige Verkleidung aufweist, die sein Antriebssystem schützt, die eine seitliche Verjüngung in ihrem unteren Abschnitt (12) aufweist, die einen ausreichenden Bodenschutz (14) besitzt und in ihrem hinteren Abschnitt (11) einen offenen Winkel bildet.
